# EUROPÄISCHE PATENTSCHRIFT

(11) **EP 1 374 734 B1**
(45) Veröffentlichungstag und Bekanntmachung des Hinweises auf die Patenterteilung: **22.08.2007**
(21) Anmeldenummer: 03013089.2
(22) Anmeldetag: 11.06.2003
(51) Int. Cl.: A47B 88/04

(54) **Schubladenführung**
Drawer guide
Glissière pour tiroirs

(30) Priorität: 26.06.2002 DE 10228470
(43) Veröffentlichungstag der Anmeldung: 02.01.2004
(73) Patentinhaber: Grass GmbH, 6973 Höchst (AT)
(72) Erfinder: Müller, Wolfgang, 6890 Lustenau (AT); Gehrer, Harald, 6973 Höchst (AT); Schneider, Klaus, 6973 Höchst (AT)
(74) Vertreter: Riebling, Peter

(56) Entgegenhaltungen:
- EP-A- 1 036 526
- DE-A- 4 124 512
- DE-B- 1 262 533
- GB-A- 2 373 994
- US-A- 4 983 000

## Beschreibung

Die Erfindung betrifft eine Schubladenführung mit Kompensation des Synchronlauffehlers der Führungsschienen nach dem Oberbegriff des unabhängigen Patentanspruchs 1.

Schubladenführungen mit Synchronisation des Laufs der Führungsschienen sind zum Beispiel mit der DE-40 19 124 C2, der DE-42 26 812 A1 und der DE-92 19 064 U1 bekannt geworden ,die auf den gleichen Anmelder zurück gehen.

Bei der DE-42 26 812 A1 und der darauf bezogenen DE-92 19 064 U1 ist eine Schubladenführung mit Vollauszug und Zugmittel offenbart, die aus einer Schubladen-, einer Mittel- und einer Korpusschiene besteht, wobei zwischen den Schienen lastübertragende Laufwagen angeordnet sind. Um eine synchrone Verschiebung zwischen der Mittelschiene bei Verschiebung der Schubladenschiene zu erreichen, ist ein Zugmittel (Seil, Kette etc.) vorgesehen, welches über an der Mittelschiene angeordnete Umlenkrollen läuft. Das obere Trum des Zugmittels ist mit den beiden Enden des oberen Laufwagens verbunden, während das untere Trum mit den Enden des unteren Laufwagens verbunden ist.

Bei der DE-40 19 124 C2 ist ein Vollauszug beschrieben nach Art einer Differentialführung bei einer Schublade mit einer Korpusschiene mit Korpusschienenrollen, einer Mittelschiene und einer Schubladenschiene, wobei die Mittelschiene Umlenkrollen aufweist, über welche ein Zugband geführt ist, welches an der Korpusschiene befestigt ist, wodurch bei einer Bewegung der Schubladenschiene die Mittelschiene synchron mitläuft. Um eine spielfreie Führung und einen synchronen Lauf erreichen zu können, ist es vorgesehen, dass an der Mittelschiene ein Laufwagen verschiebbar angeordnet ist, wobei die Schubladenschiene mit dem Laufwagen und den Umlenkrollen in spielfreiem Eingriff steht, und dass das Zugband Mitnehmer aufweist, welche den Laufwagen in vorgegebene Positionen verschiebt und im weiteren an dem Zugband eine Verriegelung ausgebildet ist, die in eine Ausnehmung der Schubladenschiene eingreift und Mittel vorhanden sind, an denen sich die Schublade während des Einschiebens automatisch absenkt.

Synchronisationen dieser Art haben allgemein den Zweck, Abweichungen der Relativbewegungen der Führungsschienen, insbesondere der Korpus-, Mittel- und Schubladenschiene bei Vollauszügen, auszugleichen, die nach jedem Öffnen und Schließen systematisch vorhanden sind.

Diese Abweichungen der Relativbewegungen der Führungsschienen sind an einem Tiefenspalt (Abstand Innenfläche der Schubladenfront zu vorderer Stirnfläche des Korpus) der Schublade erkennbar, der sich z.B. von ca. 1 - 1.5 mm auf ca. 3- 4 mm erhöht, wenn die Schublade aufgezogen und anschließend wieder zugeschoben wird. Der Frontspalt vergrößert sich also ständig, wobei dieser Fehler ohne geeignete Kompensationsvorrichtung nur dadurch behoben werden kann, indem die Lade durch einen Benutzer mit erhöhtem Kraftaufwand gegen den hinteren Anschlag gedrückt wird. Gründe für den Tiefenspaltfehler sind vielfältig, und insbesondere auf Schlupf und Elastizität der Rollen zurück zu führen, aber auch auf eine Verbiegung der Schienenbleche und Verkantung der Führungen und Räder während des Öffnens und Schließens der Schublade.

Die DE-12 62 533 B offenbart eine einseitig an einer Schublade angeordnete Haltevorrichtung mit Einzugsautomatik an einem Teilauszugs-Schienensystem, mit bewegbarer Schubladenschiene und feststehender Korpusschiene und dazwischen befindlicher schienenfester, aber drehbarer Rolle ohne Rollenwagen, wobei aber die Haltevorrichtung auch bei Schubladenführungen mit doppeltem Auszug verwendet werden kann. Die Haltevorrichtung beinhaltet einen am Schrankgehäuse zwischen zwei Endlagen gelagerten Gabelhebel und einen mit der Schubladenschiene fest verbundenen Gabelhebel-Mitnehmer auf einer Strebe, sowie eine am Gabelhebel angreifende Zugfeder, welche beim Ausziehen der Schublade durch Verschwenken des Gabelhebels, mittels des in dessen Gabelschlitz eingreifenden Mitnehmers, den Gabelhebel von seiner einen Endlage über eine Totpunktlage in seine andere Endlage bringt, und beim Einschieben der Schublade diese Bewegung unterstützt und die Schublade in der geschlossenen Lage hält. Die schienenfesten, drehbaren Rollen ohne Rollenwagen werfen jedoch wesentlich höhere Konstruktions- und Montagekosten auf und haben zudem eine geringere Lebensdauer, wenn wie bei der DE-12 62 533 B zwischen den Schienen nur eine einzige Rolle verwendet wird, die dann eine hohe Belastung aufnehmen muss.

Die GB-2 373 994 A zeigt ein Teilauszugs-Schienensystem für eine Schublade mit bewegbarer Schubladenschiene und feststehender Korpusschiene und dazwischen befindlichen Kugeln in C-förmigen Kugelwagen. Auf der feststehenden Korpusschiene ist mittelbar über eine federnde Adapterplatte ein Y-förmiger Hebel mit zwei V-förmig angeordneten Hebelarmen drehbar gelagert, wobei der Hebel die Schubladenschiene während des Schließvorganges der Schublade einfängt und federbelastet hält, indem er mit seinen Hebelarmen in eine Ausnehmung im oberen Horizontalschenkel der Schubladenschiene in Eingriff kommt und sich dreht, so dass sein Y-Basisteil auf die Adapterplatte drückt, die elastisch federnd nachgibt.

Nachteil der Kompensationsvorrichtungen des Synchronlauffehlers der Führungsschienen durch eine kontinuierliche Synchronisierung nach dem oben genannten Stand der Technik ist, dass aus den zuvor genannten Gründen trotz der Synchronisierung immer noch Synchronlauffehler auftreten und die Vorrichtungen relativ kompliziert aufgebaut sind und damit kostenintensiv und wartungs/reparaturanfällig sind.

Aufgabe der vorliegenden Erfindung ist es, eine Vollanszugs Schubladenführung mit Kompensationsvorrichtung des Synchronlauffehlers der Führungsschienen bereit zu stellen, die einfacher und kostengünstiger aufgebaut ist, weniger wartungs- und reparaturanfällig ist, und mit besserer Qualität funktioniert.

Zur Lösung der gestellten Aufgabe dient die technische Lehre des unabhängigen Anspruches.

Wesentliches Merkmal hierbei ist, dass eine Kompensationseinrichtung vorgesehen ist, die einen Kompensationshebel aufweist, der drehbar über ein Drehlager unmittelbar oder mittelbar über Korpuswinkel oder Linearlager oder Dekor mit einer der Schienen verbunden ist, und der durch seine Drehung am Ende jedes Schließvorganges der Schublade in formschlüssiger Anlage mit Anschlägen gelangt, die unmittelbar oder mittelbar über Korpuswinkel oder Linearlager oder Dekor mit allen übrigen Schienen verbunden sind und damit in jeder Schließstellung der Schublade ein automatischer, erzwungener, Ausgleich des Synchronlauffehlers bewirkt wird.

Vorteil hierbei ist, dass die Kompensationsvorrichtung nach der Erfindung einfacher und kostengünstiger aufgebaut ist, weniger wartungs- und reparaturanfällig ist, und zudem zuverlässig mit konstanter und besserer Qualität als beim Stand der Technik den Tiefenspalt zwischen Frontplatte der Schublade und Korpus mit hoher Exaktheit konstant hält.

Erfindungsgemäß wirkt also das Kompensationssystem nicht ständig während des Ein- und Ausfahrens der Schublade, sondern nur im Endbereich des Schließens der Schublade, wodurch sich eine wesentliche Vereinfachung und Verbilligung des Systems ergibt.

Das Kompensationssystem ist also nicht als kontinuierliche Synchronisation ausgebildet, sondern als sogenannte Pseudo-Synchronisation oder Selbstheilung des Tiefenspaltes, die nur im Endbereich des Schließens der Schublade wirkt und dann in Schließstellung der Schublade die einzelnen Komponenten des Führungssystems zueinander in eine bestimmte Position bringt, so dass der Tiefenspalt zwischen Schubladenblende und Korpus am Ende jedes Schließens der Schublade auf einen konstanten Wert gebracht wird. Während des Öffnens und während des Schließens, wenn die Kompensation noch nicht wirkt, kann also durchaus ein Lageversatz der Teile der Schubladenführung vorhanden sein, was jedoch nicht zu bemerken und daher zulässig ist. Am Ende des Schließens der Schublade bis hin zur Schließstellung wirkt dann die Kompensationseinrichtung der Erfindung, so dass der Fehler im Lageversatz der Teile der Schubladenführung ausgeglichen und der Tiefenspalt nach jedem Schließen wieder konstant beim Ausgangswert (z.B. 1 mm) ist.

Bevorzugt ist der Einsatz des erfindungsgemäßen Kompensationssystems bei einer Vollauszugs-Schubladenführung mit zusätzlicher klassischer Synchronisationseinrichtung nach dem Stand der Technik.

In einer bevorzugten Ausführungsform der Erfindung ist der Kompensationshebel drehbar auf einer linear bewegten Schubladenschiene angeordnet und die Anschläge, die am Ende jedes Schließvorganges der Schublade in formschlüssigem Eingriff oder flächiger Anlage mit dem Kompensationshebel gelangen, sind direkt oder indirekt über andere Bauteile der Schubladenführung mit allen übrigen linear bewegten bzw. korpusfesten Schubladenschienen verbunden.

In einer ersten Variante dieser bevorzugten Ausführungsform ist der Kompensationshebel drehbar auf der Mitteschiene einer Vollauszugs-Schubladenführung angeordnet, wobei der Kompensationshebel zwei Hebelarme aufweist. Die am Ende jedes Schließvorganges der Schublade mit dem Kompensationshebel bei dessen Drehung zusammenwirkenden Formschlussflächen bzw. Anlageflächen sind dann auf dem Dekor oder der Schubladenschiene und auf dem unteren Rollenwagen (zwischen Mittelschiene und Korpusschiene) und auf dem Korpuswinkel (direkter Adapter zum Korpus) oder der Korpusschiene selbst angeordnet.

Die Synchronisierung zwischen dem unteren und oberen Rollenwagen geschieht hierbei herkömmlich über Zahnstangen und Ritzel, oder aber auch dort ist eine zusätzliche Anschlagfläche vorhanden, zum formschlüssigen Eingriff bzw. zur Anlage des Kompensationshebels bei Drehung am Ende des Schließvorgangs der Schublade.

Der zweiarmige Kompensationshebel legt sich hierbei mit seinem längeren oberen Hebelarm innerhalb des Innenraums des Dekors an den dort angebrachten Anschlag mit Anschlagfläche satt an. Gleichzeitig aber dreht der untere, kürzere Hebelarm des Kompensationshebels in der gleichen Drehrichtung und legt sich mit einer bogen- bzw. kreisförmigen seitenoffenen Ausklinkung an einer Noppe auf dem unteren Rollenwagen an. Ebenfalls gleichzeitig legt sich eine Nase am freien Ende des kürzeren Hebelarms an einer Zentriernocke auf dem Korpuswinkel (Adapter) an.

Natürlich kann auch eine Noppen-Ausklinkungs-Verbindung zwischen oberem Hebelarm und zugehörigem Anschlag auf dem Dekor vorgesehen sein und/oder zwischen dem kürzeren Hebelarm und dem Adapter, so dass hier im Hinblick auf die Ausbildung der Anlageflächen zwischen dem Kompensationshebel und den zu synchronisierenden Teilen völlige Freiheit herrschen soll. Auch kann natürlich zwischen unterem Rollenwagen und Hebel eine einfache Anlagefläche ohne formschlüssige Noppen-Ausnehmungs-Verbindung vorhanden sein. Wichtig ist nur, dass durch den Hebel eine synchrone Ausrichtung der lageverrutschten Teile der Schubladenführung am Ende des Schließvorgangs der Schublade erzielt wird.

Wenn der Kompensationshebel seine Drehung in Schließstellung der Schublade beendet hat, dann wurden alle linear beweglichen Teile (Schubladenschiene, Mittelschiene und Rollenwagen) zu allen linear nicht beweglichen, korpusfesten Teilen (Korpusschiene, Korpusadapter) in den Ursprungszustand ausgerichtet, so dass der Tiefenspalt nach jedem Schließen der Schublade immer konstant gehalten wird.

Die beiden Hebelarme des Kompensationshebels sind dabei bevorzugt zueinander fluchtend, so dass sie sich jeweils vom Drehpunkt aus erstrecken und zwischen sich etwa einen Winkel von 180° einschließen. Die beiden Längsachsen der beiden Hebelarme sind also bevorzugt in der gleichen Ebene und sind koaxial, so dass der Drehpunkt zwischen den beiden Hebelarmen liegt. Dies bringt einen einfachen und kostengünstigen, aber wirksamen Kompensationshebel mit sich.

In einer, zur ersten Variante gleichrangigen, zweiten Variante dieser bevorzugten Ausführungsform, wie eingangs erwähnt, ist der Kompensationshebel drehbar auf dem Dekor oder der Schubladenschiene einer Vollauszugs-Schubladenführung angeordnet, wobei der Kompensationshebel nur einen Hebelarm aufweist, mit endseitigen Führungsnuten für die Aufnahme von Kompensationsnoppen.

Die am Ende jedes Schließvorganges der Schublade mit den Flächen der Führungsnuten des Kompensationshebels bei dessen Drehung zusammenwirkenden Formschlussflächen bzw. Anlageflächen dieser Kompensationsnoppen sind dann auf der Mittelschiene und auf dem unteren Rollenwagen (zwischen Mittelschiene und Korpusschiene) angeordnet.

Die Synchronisierung zwischen dem unteren und oberen Rollenwagen geschieht hierbei herkömmlich über Zahnstangen und Ritzel, oder aber auch dort ist eine zusätzliche Anschlagfläche vorhanden, zum formschlüssigen Eingriff bzw. zur Anlage des Kompensationshebels bei Drehung am Ende des Schließvorgangs der Schublade.

Der einarmige Kompensationshebel ist hierbei über das Drehlager innerhalb des Innenraums des Dekors drehbar angelenkt. Bei von der Einschubstellung der Schublade induzierter und abhängiger Drehung des Hebels wird dieser aus seiner Rastposition gedreht und die beiden Noppen auf der Mittelschiene und dem unteren Rollenwagen gleiten bei weiterer Drehung des Hebels in den Noppennuten des Hebels so lange, bis die Noppen am Grund der Noppennuten zur Anlage kommen. Dies entspricht der kompensierten Endlage in Schließstellung der Schublade.

Natürlich kann die Noppen-Nuten-Verbindung auch kinematisch umgekehrt werden, so dass dann die Noppen auf dem Kompensationshebel und die zugehörigen Führungsnuten an der Mittelschiene bzw. am unteren Rollenwagen vorhanden sind. Auch eine Kombination dieser Anordnungen der Noppen und Nuten soll von der Erfindung umfasst sein. Wichtig ist nur, dass durch die Drehung des Hebels eine Ausrichtung der lageverrutschten Teile der Schubladenführung am Ende des Schließvorganges erzielt wird.

Wenn der Kompensationshebel seine Drehung in Schließstellung der Schublade beendet hat, dann wurden alle linear beweglichen Teile (Schubladenschiene, Mittelschiene und Rollenwagen) zu allen linear nicht beweglichen, korpusfesten Teilen (Korpusschiene, Korpusadapter) in den Ursprungszustand ausgerichtet, so dass der Tiefenspalt nach jedem Schließen der Schublade immer konstant gehalten wird.

Der Kompensationshebel ist wieder s-förmig oder z-förmig quer zur Fahrrichtung der Schublade ausgebildet, damit er zum einen in den Innenraum des Dekors eingebracht werden kann und zum anderen an der Schubladenschiene vorbei zur Mittelschiene und unteren Rollenlager geführt werden kann.

Die Kompensationseinrichtung ist in allen Varianten bevorzugt im vorderen Bereich der Schublade angeordnet, da hiermit eine einfache Herstellung, Wartung und Reparatur durchgeführt werden kann.

Selbstverständlich kann die vorliegende Erfindung im Rahmen der Offenbarung in weiten Bereichen abgewandelt werden, so dass sie nicht auf die beispielhaften Varianten eingeschränkt sein soll.

Im folgenden wird die Erfindung näher an Hand beiliegender Zeichnungen erläutert, aus denen weitere Merkmale und Vorteile hervorgehen.

Es zeigen:
- Figur 1:: Eine perspektivische Teilansicht einer Schubladenführung in einem vollkommen eingezogenen Ursprungszustand;
- Figur 2:: Eine perspektivische Teilansicht der Schubladenführung nach Figur 1 in einem vollkommen ausgezogenen Zustand;
- Figur 3:: Eine perspektivische Teilansicht einer Schubladenführung nach Figur 1 in einem vollkommen eingezogenen Zustand, nachfolgend zum ausgezogenen Zustand nach Figur 2;
- Figur 4:: Eine Seitenansicht der Schubladenführung mit einer ersten erfindungsgemäßen Kompensationseinrichtung, im Moment des wirksam werden;
- Figur 5:: Eine Seitenansicht der Schubladenführung mit einer ersten erfindungsgemäßen Kompensationseinrichtung nach Figur 4, während deren Einwirkung;
- Figur 6:: Eine Seitenansicht der Schubladenführung mit einer ersten erfindungsgemäßen Kompensationseinrichtung nach Figur 4, im vollkommen geschlossenen Zustand der Schublade;
- Figur 7:: Eine Vorderansicht im Schnitt der Schubladenführung nach Figur 6, entlang der Linie VII-VII;
- Figur 8:: Eine vergrößerte Darstellung der ersten erfindungsgemäßen Kompensationseinrichtung nach Figur 6;
- Figur 9:: Eine Seitenansicht der Schubladenführung mit einer zweiten erfindungsgemäßen Kompensationseinrichtung, im Moment des wirksam werden;
- Figur 10:: Eine Seitenansicht der Schubladenführung mit einer zweiten erfindungsgemäßen Kompensationseinrichtung nach Figur 4, während deren Einwirkung;
- Figur 11:: Eine Seitenansicht der Schubladenführung mit einer zweiten erfindungsgemäßen Kompensationseinrichtung nach Figur 4, im vollkommen geschlossenen Zustand der Schublade;
- Figur 12:: Eine Vorderansicht im Schnitt der Schubladenführung nach Figur 11, entlang der Linie XII-XII;
- Figur 13:: Eine vergrößerte Darstellung der zweiten erfindungsgemäßen Kompensationseinrichtung nach Figur 11;

Die Figuren 1-3 zeigen allgemein perspektivische Teilansichten einer Vollauszugs-Schubladenführung, die den systematischen Synchronlauffehler verdeutlichen sollen.

In Figur 1 ist die Schublade in einem völlig geschlossenen Ursprungszustand z.B. nach dem Einstellen des Tiefenspaltes zwischen Frontblende der Schublade und der vorderen Stirnseite des Möbelkorpus, welcher üblich auf ca. 1 mm eingestellt wird.

In Figur 2 ist der Zustand nach dem völligen Ausfahren der Vollauszugs-Schublade aus dem Korpus dargestellt, wobei die gesamte Schublade mitsamt dem Dekor aus der Öffnung des Korpus ragt. Zwischen den jeweilig über die Laufwagen zusammen wirkenden Schienen hat eine Relativbewegung statt gefunden.

In Figur 3 ist die Schublade wieder in einem geschlossenen Zustand gezeigt, nachdem sie aus der ausgefahrenen Position nach Figur 2 wieder in den Korpus eingefahren wurde. Der Frontspalt von ehemals 1 mm wurde durch den Synchronfehler größer und beträgt z.B. 3 bis 4 mm. Dieser Synchronfehler wird durch die erfindungsgemäße Kompensationseinrichtung egalisiert, so dass nach jedem Einfahren der Schublade in den Korpus der ursprüngliche Wert des Frontspalt von z.B. 1 mm automatisch ohne Zutun des Benutzers wieder hergestellt wird.

Die Figuren 4-6, sowie 9-11 zeigen die Seitenansichten der Schubladenführungen mit den erfindungsgemäßen Kompensationseinrichtungen, die Figuren 8 und 13 eine Vergrößerung der Kompensationseinrichtungen, und die Figuren 7 und 12 geschnittene Vorderansichten der Schubladenführungen bei geschlossener Schublade bzw. der völlig eingefahrenen Schubladenschienen.

Die Beispiele zeigen eine Schubladenschiene eines Vollauszugs für eine Schubladenführung, was jedoch für die Erfindung nicht einschränkend aufzufassen ist. Die Tiefenspaltfehler-Kompensation wie im allgemeinen Teil zuvor beschrieben, kann natürlich auch bei Teilauszugs-Systemen eingesetzt werden, aber auch bei allen Varianten von Vollauszugs-Systemen von Schubladenführungen. Im Folgenden wird aber aus Vereinfachungsgründen beispielhaft nur ein Typ eines Vollauszug-Systems beschrieben.

Gezeigt ist in den Beispielen lediglich eine Schubladenführung für eine Seite der Schublade, wobei natürlich insgesamt zwei derartige Schubladenführungen pro Schublade links und rechts der Schublade nötig sind.

Die Schubladenführung nach den Figuren beinhalten ein Korpuswinkel 1, der ortsfest innerhalb einer Öffnung eines Möbelkorpus (nicht gezeigt) angeordnet ist und einer gleichartigen Schubladenführung horizontal gegenüberliegt. An dem Korpuswinkel 1 ist eine Korpusschiene 2 befestigt. Auf der Korpusschiene 2 ist über einen ersten Laufwagen 3 linear beweglich eine Mittelschiene 4 gelagert, die wiederum einen über einen zweiten Laufwagen 5 linear beweglich eine Schubladenschiene 6 trägt. An der Schubladenschiene 6 ist das Dekor 7 festgelegt, an der die Schublade (nicht gezeigt) verankert ist.

Zwischen dem Laufwagen 3 der Korpusschiene 2, der Mittelschiene 4, und dem Laufwagen 5 der Schubladenschiene 6 ist eine Synchronisierung in Form von Zahnstangen 8 und Ritzel 9 vorgesehen. Die Zahnstangen 8 sind hierbei jeweils mit den Laufwagen 3 der Korpusschiene 2 und mit dem Laufwagen 5 der Schubladenschiene 6 verbunden, die in Eingriff stehen mit dem Ritzel 9 auf der Mittelschiene 4. Hierdurch wird eine gleichmäßige Bewegung zwischen den Schienen 2, 4 und 6 gewährleistet.

In den Figuren 4-8 ist nun eine Schubladenführung 1-9 mit einer ersten erfindungsgemäßen Kompensationseinrichtung 14-19 gezeigt.

Beim Einfahren der Lade in Schließrichtung 13 fährt der Hebel 14 auf einen am Dekor 7 befestigten Anschlag 15. Dadurch wird der Hebel 14, der auf der Mittelschiene 4 drehbar über ein Drehlager 17 gelagert ist, in Drehung in Drehrichtung 16 versetzt und schwenkt während des Einfahrens in eine Noppe 18 ein, die sich auf dem unteren Rollenwagen 3 befindet. Zudem fährt der untere Teil 14b des Hebels 14 in eine Zentrierung ein, die sich auf dem Adapter 1 (Korpusschiene) befindet. Somit befinden sich nachdem die Lade auf Anschlag bzw. der Hebel 14 auf den Anschlag 15 gefahren ist, Dekor 7 (Ladenschiene), oberer Rollenwagen 5, Mittelschiene 4, unterer Rollenwagen 3 und Adapter 1 (mit Korpusschiene 2) in einer zueinander bestimmten Stellung.

Der Hebel 14 ist also über das Drehlager 17 auf der Mittelschiene 4 drehbar gelagert und besitzt einen oberen Teil 14a und einen unteren Teil 14b. Der obere Teil 14a des Hebels 14 läuft bei Einfahren der Schublade auf den Anschlag 15 auf dem Dekor 7 auf und wird aus seiner Raststellung gemäß Figur 4 in Drehrichtung 16 nach oben gemäß Figur 5 gedreht. Die Raststellung des Hebels 14 nach Figur 4 liegt also z.B. um 45° aus der Horizontalen heraus versetzt, was durch einen weiteren Anschlag oder eine Feder bewerkstelligt wird, so dass der Hebel 14 auch den Anschlag 15 im oberen Teil des Dekors 7 erreichen kann. Die Drehung des Hebels um das Drehlager 17 erfolgt dann aus der Stellung nach Figur 5 weiter in die Stellung nach Figur 6, in der der Hebel 14 dann etwa in der Vertikalen stehen bleibt und sich an eine etwa vertikale Anlagefläche des Anschlags 15 satt anlegt. Damit der Hebel 14 nicht aus dieser vertikalen Endstellung weiterdreht, ist eine Anschlagnase 15a mit Hinterschnitt 15b am Anschlag 15 vorgesehen, in welchen Hinterschnitt 15b das freie Ende des oberen Hebelarmes 14a formschlüssig eingreift und das Weiterdrehen blockiert.

Gleichzeitig mit dem oberen Teil 14a verschwenkt auch der untere Teil 14b des Hebels 14 um das Drehlager 17 herum in Drehrichtung 16 aus der Rastposition nach der Figur 4 über die Stellung nach Figur 5 in die Endlage nach Figur 6. In dieser Endlage umgreift dann die randseitig offene Ausnehmung 14c des unteren Hebelteils 14b teilweise die Noppe 18 auf dem unteren Rollenwagen 3, und gleichzeitig legt sich die Nase 14d des unteren Hebelteils 14b an die Zentrierung 19 an, die sich ortsfest auf dem Korpuswinkel 1 befindet.

Beim Ausziehen der Schublade erfolgt das Drehen des Hebels 14 entgegen der Drehrichtung 16 wie vorher beschrieben analog umgekehrt, aus der Endstellung nach Figur 6 über die Stellung nach Figur 5 in die Raststellung des Hebels 14 nach Figur 4. Gedreht wird der Hebel 14 in und entgegen der Drehrichtung 16 ausschließlich durch das Ein- und Ausfahren der Schublade, das ein formschlüssiges Auflaufen gewisser Hebelteile auf damit zusammen wirkende Anschlagflächen bewirkt.

Somit werden in der Endstellung des Hebels 14 nach Figur 6, in der die Schublade in den Korpus 11 völlig eingezogen ist (mit definiertem Tiefenspalt), alle linear bewegten Teile der Schubladenführung zueinander in eine vordefinierte Relativlage zueinander gebracht, so dass der Synchronlauffehler des Tiefenspalts bei jedem Schließvorgang der Schublade automatisch ausgeglichen wird.

In den Figuren 9-13 ist eine Schubladenführung mit einer zweiten erfindungsgemäßen Kompensationseinrichtung 20-25 gezeigt. Gleich Bauteile sind mit gleichen Bezugszeichen wie in den Figuren 4-8 versehen.

Beim Einfahren der Lade wird der Hebel 20, der drehbar über ein Drehlager 21 auf dem Dekor 7 gelagert ist, aus seiner Arretierstellung nach Figur 9 gedrückt und die Zugfeder 22 kann ihre Kraft auf den Hebel 20 übertragen. Somit wird der Hebel 20 in Drehung in Drehrichtung 23 versetzt und schwenkt während des Einfahrens in zwei Noppen 24, 25 ein, die sich auf dem unteren Rollenwagen 3 (Noppe 25) und auf der Mittelschiene 4 (Noppe 24) befinden. Somit befinden sich nachdem die Lade auf Anschlag (Noppen 24, 25) 7 gefahren ist, Dekor (Ladenschiene), oberer Rollenwagen 5, Mittelschiene 4, unterer Rollenwagen 3 und Adapter 1 (mit Korpusschiene 2) in einer zueinander bestimmten Stellung.

Der Hebel 20 ist also über das Drehlager 21 auf dem Dekor 7 drehbar um das Drehlager 21 gelagert und besitzt am freien Ende (gegenüber dem Drehlager 21) eine Gabelung mit drei Zacken 20a, zwischen denen sich zwei Aufnahmenuten 20b und 20c zur Aufnahme der zwei Noppen 24, 25 befinden. Bei Einfahren der Schublade wird der Hebel 20 aus seiner Raststellung gemäß Figur 9 in Drehrichtung 23 nach unten gemäß Figur 10 gedreht. Die Raststellung des Hebels 20 nach Figur 9 liegt also z.B. um 45° aus der Vertikalen heraus versetzt, was durch Aufliegen eines oder beider Noppen 24, 25 auf den vorderen freien Enden der Zacken 20a bewerkstelligt wird, oder durch einen weiteren Anschlag oder eine weitere Feder. Bei Drehen des Hebels 20 aus der Raststellung nach Figur 9 in die Stellung nach Figur 10 werden die Noppen 24, 25 in die Aufnahmenuten 20b, 20c hinein gefahren in Richtung des Grundes Aufnahmenuten 20b, 20c bzw. der Zacken 20a.

Die Drehung des Hebels 20 um das Drehlager 21 erfolgt dann aus der Stellung nach Figur 10 weiter in die Stellung nach Figur 11, in der der Hebel 20 dann etwa in der Vertikalen stehen bleibt und sich die Noppen 24, 25 am Grund der Aufnahmenuten 20b, 20c bzw. der Zacken 20a satt anlegen. Die Wände der Aufnahmenuten 20b, 20c dienen beim ein- und ausgleiten der Noppen 24, 25 als Zwangsführung.

Beim Ausziehen der Schublade erfolgt das Drehen des Hebels 20 entgegen der Drehrichtung 23 wie vorher beschrieben analog umgekehrt, aus der Endstellung nach Figur 11 über die Stellung nach Figur 10 in die Raststellung des Hebels 20 nach Figur 9. Die Drehung in und entgegen der Drehrichtung 23 des Hebels 20 erfolgt durch die Bewegung der Schublade und durch Einwirkung von Federn.

Somit werden in der Endstellung des Hebels 20 nach Figur 11, in der die Schublade in den Korpus 11 völlig eingezogen ist (mit definiertem Tiefenspalt), alle linear bewegten Teile der Schubladenführung zueinander in eine vordefinierte Relativlage zueinander gebracht, so dass der Synchronlauffehler des Tiefenspalts bei jedem Schließvorgang der Schublade automatisch ausgeglichen wird.

### Zeichnungslegende

- 1.: Korpuswinkel
- 2.: Korpusschiene
- 3.: Laufwagen Korpusschiene-Mittelschiene
- 4.: Mittelschiene
- 5.: Laufwagen Mittelschiene-Schubladenschiene
- 6.: Schubladenschiene
- 7.: Dekor
- 8.: Zahnstange
- 9.: Ritzel
- 10.: Frontblende Schublade
- 11.: Möbelkorpus
- 12.: Frontspalt
- 13.: Schließrichtung
- 14.: Kompensationshebel, 14a oberer Hebelarm, 14b unterer Hebelarm, 14c Ausklinkung, 14d Nase
- 15.: Anschlag, 15a Anschlagnase, 15b Hinterschnitt
- 16.: Drehrichtung
- 17.: Drehlager Hebel
- 18.: Noppe
- 19.: Zentrierung auf 1
- 20.: Kompensationshebel, 20a Zacken, 20b Führungsnut für Noppe 25, 20c Führungsnut für Noppe 24
- 21.: Drehlager
- 22.: Zugfeder
- 23.: Drehrichtung
- 24.: Noppe auf Mittelschiene 4
- 25.: Noppe auf Rollenwagen 3

## Patentansprüche

1. Schubladenführung mit Kompensation des Synchronlauffehlers der Führungsschienen, beinhaltend je ein auf zwei Seiten einer Schublade anordenbares Schienensystem, das eine an einem Möbelkorpus (11) unmittelbar oder mittelbar über einen Korpuswinkel (1) befestigbare Korpusschiene (2) aufweist, sowie mindestens ein Linearlager (3, 5) und eine linear bewegliche Schubladenschiene (6), die unmittelbar oder mittelbar über ein Dekor (7) mit der Schublade verbindbar ist wobei eine Kompensationseinrichtung (14-19; 20-25) vorgesehen ist, die einen Kompensationshebel (14; 20) aufweist, der drehbar über ein Drehlager (17; 21) unmittelbar oder mittelbar mit einer der Schienen (2, 4, 6) verbunden ist, und der durch seine Drehung am Ende jedes Schließvorganges der Schublade in formschlüssiger Anlage mit mindestens einem Anschlag (15, 19; 24.) gelangen kann, der unmittelbar oder mittelbar mit einer Schiene (2, 4. 6) verbunden ist, wobei als Schubladenführung ein Vollauszugs-System eingesetzt wird, mit einer über Linearlager (3, 5) zwischen der Schubladen schiene (6) und der Korpusschiene (2) gelagerten und linear verschiebbaren Mittelschiene (4), und wobei der Kompensationshebel (14; 20) drehbar über das Drehlager (17; 21) unmittelbar oder mittelbar über Korpuswinkel (1) oder Linearlager (3, 5) oder Dekor (7) mit einer der Schienen (2, 4, 6) verbunden ist, und durch seine Drehung am Ende jedes Schließvorganges der Schublade in formschlüssiger Anlage mit mehreren Anschlägen (15, 18, 19; 24, 25) gelangen kann, **dadurch gekennzeichnet, dass** die Anschläge (15, 18, 19; 24. 25) unmittelbar oder mittelbar über Korpuswinkel (1) oder Linearlager (3, 5) oder Dekor (7) mit allen übrigen Schienen (2, 4, 6) verbunden sind, damit in jeder Schließstellung der Schublade ein automatischer, erzwungener, Ausgleich des Synchronlauffehlers der Führungsschienen bewirkt wird.

2. Schubladenführung nach Ansprüch 1, **dadurch gekennzeichnet, dass** zwischen den Linearlagern (3, 5) der Schubladenschiene (6) und der Korpusschiene (2) zur Mittelschiene (4) eine zusätzliche kontinuierliche Synchronisierung vorhanden ist.

3. Schubladenführung nach Anspruch 2, **dadurch gekennzeichnet, dass** die Synchronisierung mittels Zahnstangen (8) und einem zwischen geschalteten Ritzel (9) erfolgt.

4. Schubladenführung nach einem der Ansprüche 1 bis 3, **dadurch gekennzeichnet, dass** der Kompensationshebel (14) auf der Mittelschiene (4) drehbar um das Drehlager (17) angeordnet ist, und zwei Hebelarme (14a, 14b) aufweist, die bei Drehung des Hebels (14) am Ende jedes Schließvorganges der Schublade formschlüssig mit Anlageflächen (15, 18, 19) auf dem Dekor (7) und auf dem unteren Rollenwagen (3) und auf dem Korpuswinkel (1) zusammen wirken.

5. Schubladenführung nach Anspruch 4, **dadurch gekennzeichnet, dass** am Ende jedes Schließvorganges der Schublade der zweiarmige Kompensationshebel (14) sich mit seinem oberen Hebelarm (14a) innerhalb des Innenraums des Dekors (7) an den dort angebrachten Anschlag (15) satt anlegt, gleichzeitig der untere Hebelarm (14b) mit einer randseitig offenen bogen- bzw. kreisförmigen Ausklinkung (14c) an einer Noppe (18) auf dem unteren Rollenwagen (3) sich satt anlegt und ebenfalls gleichzeitig sich eine Nase (14d) am freien Ende des unteren Hebelarms (14b) an einer Zentriernocke (19) auf dem Korpuswinkel (1) satt anlegt.

6. Schubladenführung nach einem der Ansprüche 4 oder 5, **dadurch gekennzeichnet, dass** die beiden Hebelarme (14a, 14b) des Kompensationshebels (14) zueinander fluchtend sind, so dass sie sich jeweils vom Drehpunkt (17) aus erstrecken und zwischen sich etwa einen Winkel von 180° einschließen.

7. Schubladenführung nach einem der Ansprüche 1 bis 3, **dadurch gekennzeichnet, dass** der Kompensationshebel (20) auf dem Dekor (7) drehbar um das Drehlager (21) angeordnet ist, und nur einen Hebelarm mit randseitig offenen Führungsnuten (20b, 20c) für die Aufnahme von auf der Mittelschiene (4) und auf dem unteren Rollenwagen (3) angeordneten Kompensationsnoppen (24, 25) aufweist, die bei Drehung des Hebels (20) am Ende jedes Schließvorganges der Schublade mit den Führungsnuten (20b, 20c) zusammen wirken.

8. Schubladenführung nach Anspruch 7, **dadurch gekennzeichnet, dass** der einarmige Kompensationshebel (20) über das Drehlager (21) innerhalb des Innenraums des Dekors (7) drehbar angelenkt ist und bei von der Einschubstellung der Schublade induzierter und lagenabhängiger durch eine Feder (22) angetriebene Drehung des Hebels (20) dieser aus seiner Rastposition gedreht wird und die Noppen (24, 25) auf der Mittelschiene (4) und dem unteren Rollenwagen (3) dann bei weiterer Drehung des Hebels (20) in den Führungsnuten (20b, 20c) des Hebels (20) so lange gleiten, bis die Noppen (24, 25) jeweils am Grund der Noppennuten zur Anlage kommen, was der kompensierten Endlage in Schließstellung der Schublade entspricht.

9. Schubladenführung nach einem der Ansprüche 1 bis 8, **dadurch gekennzeichnet, dass** der Kompensationshebel (14; 20) quer zur Fahrrichtung der Schublade s-förmig oder z-förmig ausgebildet ist und der Form der korpusseitigen Innenfläche des Dekors (7) etwa angepasst ist.

10. Schubladenführung nach einem der Ansprüche 1 bis 9, **dadurch gekennzeichnet, dass** die gesamte Kompensationseinrichtung (14-19; 20-25) im vorderen Bereich der Schublade angeordnet ist.

## Claims

1. Drawer guide with compensation of the synchronous running error of the guide rails, comprising a rail system which can be arranged, in each case, on two sides of a drawer, which has a cabinet rail (2) which can be fastened directly or indirectly via a cabinet bracket (1) to a furniture cabinet (11), and at least one linear bearing (3, 5) and a linearly movable drawer rail (6), which can be connected directly or indirectly to the drawer via a decor (7), wherein a compensation device (14 to 19; 20 to 25) is provided, which has a compensation lever (14; 20), which is rotatably connected directly or indirectly to one of the rails (2, 4, 6) via a pivot bearing (17; 21), and which by its rotation at the end of each closing process of the drawer can arrive at positive form-closed position with at least one stop (15, 19; 24), which is connected directly or indirectly to a rail (2, 4, 6), wherein a full pull-out system is used as the drawer guide, with a central rail (4), which is linearly displaceable and mounted via linear bearings (3, 5) between the drawer rail (6) and the cabinet rail (2), and wherein the compensation lever (14; 20) is pivotably connected via the pivot bearing (17; 21) to one of the rails (2, 4, 6) directly or indirectly via the cabinet bracket (1) or linear bearing (3, 5) or decor (7), and owing to its rotation can arrive, at the end of each closing process of the drawer, at positive form-closed position with a plurality of stops (15, 18, 19; 24, 25), **characterised in that** the stops (15, 18, 19; 24, 25) are connected directly or indirectly to all the remaining rails (2, 4, 6) via the cabinet bracket (1) or linear bearings (3, 5) or decor (7), so an automatic, enforced compensation of the synchronous running error of the guide rails is effected in every closing position of the drawer.

2. Drawer guide according to claim 1, **characterised in that** an additional continuous synchronisation is present between the linear bearings (3, 5) of the drawer rail (6) and the cabinet rail (2) to the central rail (4).

3. Drawer guide according to claim 2, **characterised in that** the synchronisation takes place by means of toothed racks (8) and a pinion (9) connected in between.

4. Drawer guide according to any one of claims 1 to 3, **characterised in that** the compensation lever (14) on the central rail (4) is arranged so as to be rotatable about the pivot bearing (17), and has two lever arms (14a, 14b), which, on rotation of the lever (14) at the end of each closing process of the drawer cooperate positively with stop faces (15, 18, 19) on the decor (7) and on the lower roller carriage (3) and on the cabinet bracket (1).

5. Drawer guide according to claim 4, **characterised in that**, at the end of each closing process of the drawer, the two-armed compensation lever (14) puts on fully with its upper lever arm (14a) inside the interior of the decor (7) against the stop (15) provided there, the lower lever arm (14b) simultaneously puts on fully with its arcuate or circular catch (14c), which is open at the edge, against a knob (18) on the lower roller carriage (3), and, also simultaneously, a nose (14d) at the free end of the lower lever arm (14b) puts on fully against a centring cam (19) on the cabinet bracket (1).

6. Drawer guide according to either of claims 4 or 5, **characterised in that** the two lever arms (14a, 14b) of the compensation lever (14) are flush with one another, so they extend, in each case, from the fulcrum (17) and between them enclose an angle of about 180°.

7. Drawer guide according to any one of claims 1 to 3, **characterised in that** the compensation lever (20) is arranged on the decor (7) so as to be rotatable about the pivot bearing (21), and only has one lever arm with guide grooves (20b, 20c) which are open at the edge to receive compensation knobs (24, 25) which are arranged on the central rail (4) and on the lower roller carriage (3), which knobs on rotation of the lever (20) at the end of each closing process of the drawer, cooperate with the guide grooves (20b, 20c).

8. Drawer guide according to claim 7, **characterised in that** the one-armed compensation lever (20) is rotatably articulated via the pivot bearing (21) inside the interior of the decor (7), and on rotation of the lever (20), which is induced by the insertion position of the drawer and, dependent on position, is driven by a spring (22), the lever is rotated from its latching position and the knobs (24, 25) on the central rail (4) and the lower roller carriage (3) then slide, on further rotation of the lever (20), in the guide grooves (20b, 20c) of the lever (20) until the knobs (24, 25), in each case, come to rest on the base of the knob grooves, and this corresponds to the compensated end position in the closing position of the drawer.

9. Drawer guide according to any one of claims 1 to 8, **characterised in that** the compensation lever (14; 20) transverse to the travel direction of the drawer, is s-shaped or z-shaped and is approximately adapted to the shape of the inner face of the decor (7) on the cabinet side.

10. Drawer guide according to any one of claims 1 to 9, **characterised in that** the entire compensation device (14 to 19; 20 to 25) is arranged in the front region of the drawer.

## Revendications

1. Coulisse pour tiroirs avec une compensation du défaut de synchronisation des rails de guidage, contenant un système de rails qui est apte à être disposé de chaque côté d'un tiroir et qui comprend un rail de corps de tiroir (2) apte à être fixé à un corps de meuble (11) directement ou indirectement par l'intermédiaire d'une équerre de corps (1), au moins un support linéaire (3, 5) et un rail de tiroir (6) mobile linéairement qui est apte à être relié au tiroir directement ou indirectement par l'intermédiaire d'un décor (7), étant précisé qu'il est prévu un dispositif de compensation (14-19 ; 20,25) comportant un levier de compensation (14 ; 20) qui est relié pivotant, par l'intermédiaire d'un palier de rotation (17 ; 21), à l'un des rails (2, 4, 6) directement ou indirectement et qui, grâce à sa rotation à la fin de chaque opération de fermeture du tiroir, peut venir s'appliquer par complémentarité de forme contre au moins une butée (15, 19 ; 24) reliée directement ou indirectement à un rail (2, 4, 6), étant précisé qu'on utilise comme coulisse pour tiroir un système à sortie totale avec un rail central (4) qui est monté par l'intermédiaire de supports linéaires (3, 5) entre le rail de tiroir (6) et le rail de corps (2) et qui est mobile linéairement, et étant précisé que le levier de compensation (14 ; 20) est relié pivotant, par l'intermédiaire du palier de rotation (17 ; 21), à l'un des rails (2, 4, 6) directement ou indirectement grâce à la équerre de corps (1), aux supports linéaires (3, 5) ou au décor (7) et, grâce à sa rotation à la fin de chaque opération de fermeture du tiroir, peut venir s'appliquer par complémentarité de forme contre plusieurs butées (15, 18, 19 ; 24, 25),
**caractérisé en ce que** les butées (15, 18, 19 ; 24, 25) sont reliées à tous les autres rails (2, 4, 6) directement ou indirectement grâce à des équerres de corps (1) ou aux supports linéaires (3, 5) ou au décor (7), pour produire dans chaque position de fermeture du tiroir une compensation forcée automatique du défaut de synchronisme des rails de guidage.

2. Coulisse pour tiroirs selon la revendication 1, **caractérisé en ce qu'**il est prévu entre les supports linéaires (3, 5) du rail de tiroir (6) et du rail de corps (2) une synchronisation continue supplémentaire avec le rail central (4).

3. Coulisse pour tiroirs selon la revendication 2, **caractérisé en ce que** la synchronisation se fait à l'aide de crémaillères (8) et d'un pignon (9) intercalé.

4. Coulisse pour tiroirs selon l'une des revendications 1 à 3, **caractérisé en ce que** le levier de compensation (14) est disposé sur le rail central (4) de manière à pouvoir tourner sur le palier de rotation (17) et comporte deux bras de levier (14a, 14b) qui, lors de la rotation du levier (14) à la fin de chaque opération de fermeture du tiroir, coopèrent par complémentarité de forme avec des surfaces d'application (15, 18, 19) prévues sur le décor (7), sur le chariot inférieur (3) et sur la équerre de corps (1).

5. Coulisse pour tiroirs selon la revendication 4, **caractérisé en ce qu'**à la fin de chaque opération de fermeture du tiroir, le levier de compensation à deux bras (14) s'applique avec son bras supérieur (14a), dans l'espace intérieur du décor (7), tout contre la butée (15) installée à cet endroit, en même temps le bras inférieur (14b) s'applique avec une encoche (14c) arquée ou circulaire, ouverte sur le bord, tout contre une butée (18) du chariot inférieur (3), et en même temps un talon (14d) prévu sur l'extrémité libre du bras inférieur (14b) s'applique tout contre une came de centrage (19) prévue sur la équerre de corps (1).

6. Coulisse pour tiroirs selon la revendication 4 ou 5, **caractérisé en ce que** les deux bras (14a, 14b) du levier de compensation (14) sont dans l'alignement l'un de l'autre, de telle sorte qu'ils s'étendent à partir du centre de rotation (17) et définissent un angle d'environ 180°.

7. Coulisse pour tiroirs selon l'une des revendications 1 à 3, **caractérisé en ce que** le levier de compensation (20) est disposé sur le décor (7) de manière à pouvoir tourner sur le palier de rotation (21) et comporte un seul bras avec des rainures de guidage (20b, 20c) ouvertes sur le bord et destinées à recevoir des butées de compensation (24, 25) qui sont disposées sur le rail central (4) et sur le chariot inférieur (3) et qui, lors de la rotation du levier (20) à la fin de chaque opération de fermeture du tiroir, coopèrent avec lesdites rainures de guidage (20b, 20c).

8. Coulisse pour tiroirs selon la revendication 7, **caractérisé en ce que** le levier de compensation à un bras (20) est articulé en rotation sur le palier de rotation (21) dans l'espace intérieur du décor (7), et lors de sa rotation induite par la position rentrée du tiroir, dépendante de la position et entraînée grâce à un ressort (22), il tourne pour sortir de sa position enclenchée, et les butées (24, 25) du rail central (4) et du chariot inférieur (3), lors de la poursuite de la rotation du levier (20), glissent dans les rainures de guidage (20b, 20c) du levier (20) jusqu'à ce qu'elles viennent s'appliquer contre le fond desdites rainures, ce qui correspond à la position de fin de course compensée, dans la position fermée du tiroir.

9. Coulisse pour tiroirs selon l'une des revendications 1 à 8, **caractérisé en ce que** le levier de compensation (14 ; 20) a la forme d'un S ou d'un Z, transversalement par rapport au sens de déplacement du tiroir, et est à peu près adapté à la forme de la surface intérieure, prévue côté corps, du décor (7).

10. Coulisse pour tiroirs selon l'une des revendications 1 à 9, **caractérisé en ce que** tout le dispositif de compensation (14-19 ; 20-25) est disposé dans la zone avant du tiroir.
